# EUROPÄISCHE PATENTSCHRIFT

(11) **EP 2 954 807 B1**
(45) Veröffentlichungstag und Bekanntmachung des Hinweises auf die Patenterteilung: **28.08.2019**
(21) Anmeldenummer: 15167085.8
(22) Anmeldetag: 11.05.2015
(51) Int. Cl.: A47H 1/00, A47H 1/10, A47H 1/12

(54) **PROFILELEMENT ZUR BEFESTIGUNG FÜR ODER AN EINER SONNENSCHUTZEINRICHTUNG**
PROFILE ELEMENT FOR FIXING FOR OR ON A SOLAR PROTECTION DEVICE
ÉLÉMENT PROFILÉ DESTINÉ À LA FIXATION D'UN DISPOSITIF DE PROTECTION SOLAIRE OU SUR CELUI-CI

(30) Priorität: 10.06.2014 DE 102014108096
(43) Veröffentlichungstag der Anmeldung: 16.12.2015
(73) Patentinhaber: MHZ HACHTEL GmbH & Co. KG, D-70771 Leinfelden-Echterdingen (DE)
(72) Erfinder: Böhm, Dieter, 97258 Gollhofen (DE); Hachtel, Jochen, 97990 Weikersheim (DE)
(74) Vertreter: advotec.

(56) Entgegenhaltungen:
- DE-U1- 20 120 313
- DE-U1- 20 311 363

## Beschreibung

Die Erfindung betrifft ein Profilelement zur Befestigung für oder an einer Sonnenschutzeinrichtung nach dem Oberbegriff des Anspruchs 1.

Bei gattungsgemäßen Profilelementen handelt es sich insbesondere, jedoch keineswegs ausschließlich, um Vorhangstangen, Vorhangschienen, Laufschienen oder Ähnliches, die mittels ihrer Verbindungseinrichtungen zwischen zwei Wandbefestigungen an einer Wand aufgehängt werden, um unterhalb des Profilelements eine entsprechende Sonnenschutzeinrichtung, beispielsweise einen Stoffvorhang, einen Flächenvorhang, einen Raffrollo oder eine Vertikaljalousie, insbesondere verschieblich aufhängen zu können. Gattungsgemäße Profilelemente werden aber auch zur Befestigung an Sonnenschutzeinrichtungen verwendet, beispielsweise als Beschwerungsstäbe, um einen sicheren Lauf der Sonnenschutzeinrichtung aufgrund des Eigengewichts des Beschwerungsstabs zu gewährleisten.

Je nach Gewicht des Profilelements beziehungsweise der Sonnenschutzeinrichtung zur Befestigung an dem Profilelement kann es an den gattungsgemäßen Profilelementen zu unerwünschten Durchbiegungen kommen. Insbesondere bei relativ großen Spannweiten zwischen den Wandhaltern und vielfach durchaus sehr schweren Sonnenschutzeinrichtungen kann es dazu kommen, dass sich das Profilelement unzulässig weit durchbiegt. Durch diese Durchbiegung wird zum einen die Optik der Sonnenschutzeinrichtung beeinträchtigt und zum anderen kann es zu Funktionseinschränkungen, beispielsweise beim Leichtlauf der Vorhangläufer, kommen.

Um die Durchbiegung kompensieren zu können, ist aus der DE 100 47 449 A1 und der DE 20 2008 004 357 U1 eine rohrförmige Gardinenstange bekannt, in deren Inneren ein Spannseil gespannt ist. Mittels dieses Spannseils kann an der Unterseite der Gardinenstange eine Zugspannung zwischen den Befestigungspunkten aufgebracht werden, durch die die Gardinenstange nach oben durchgebogen wird. Je nach Spannung des Zugseils kann diese Durchbiegung nach oben verstärkt oder abgeschwächt werden, so dass im Ergebnis eine nach unten gerichtete Durchbiegung der Gardinenstange aufgrund eines angehängten Vorhangs oder aufgrund einer sehr hohen Spannweite variabel kompensiert werden kann. Aus der DE 203 11 363 U1 ist es zudem bekannt, dass statt eines Spannseils auch ein Zugorgan, das aus einer Gewindestange und einer Gewindehülse besteht, zur Kompensation der Durchbiegung rohrförmiger Gardinenstangen eingesetzt werden kann.

Nachteilig an den rohrförmigen Gardinenstangen mit Spannseil oder Zugorgan zur Kompensation der nach unten gerichteten Durchbiegung der Gardinenstange ist es, dass das Spannseil oder Zugorgan zur Erfüllung seiner Funktion bei der Kompensation der nach unten gerichteten Durchbiegung unterhalb der neutralen Biegefaser der Gardinenstange verlaufen muss. Um diesen Lauf des Spannseils oder des Zugorgans an der Unterseite der Gardinenstange zu gewährleisten, sind aufwendige Umlenkmaßnahmen notwendig, die die Herstellung der Gardinenstange signifikant verteuern. Außerdem kann bei Einsatz eines Spannseils oder Zugorgans bei Profilelementen, die an der Unterseite einen Profilabschnitt zur Aufnahme beispielsweise von Gardinenläufern aufweisen, nicht eingesetzt werden, da sich der entsprechende Profilabschnitt und das Spannseil oder Zugorgan gegenseitig stören.

Aus der DE 201 20 313 U1 ist eine weitere Vorhangstange bekannt, bei der die Durchbiegung kompensiert werden kann. In der hohlen Vorhangstange wird dazu ein im Querschnitt formkomplementärer Druckkörper angeordnet, der sich koaxial zur Längsachse der Vorhangstange erstreckt. Der Druckkörper kann entsprechend dem aus der DE 100 47 449 A1 und der DE 20 2008 004 357 U1 bekannten Prinzip mittels eines sich außermittig parallel zur Längsachse erstreckenden Zugorgans, beispielsweise eines Zugseils oder einer Gewindestange, verspannt werden, so dass sich der Druckkörper in definierter Weise durchbiegt. Aufgrund des Formschlusses zwischen der hohlen Vorhangstange und dem darin angeordneten Druckkörper folgt die Vorhangstange der Durchbiegung des Druckkörpers, die durch die vom Zugorgan aufgebrachten Kräfte verursacht wird. In der hohlen Vorhangstange selbst wirken dabei weder Zug- noch Druckkräfte. Stattdessen wird die Vorhangstange von dem sich durchbiegenden Druckkörper mit einem rechtwinkelig zur Längsachse gerichteten Biegemoment belastet.

Nachteilig an dieser Konstruktion ist es, dass der gesamte Innenraum der hohlen Vorhangstange von dem Druckkörper ausgefüllt ist, so dass der Vorhang allein mittels Ringen, die die Vorhangstange von außen umgreifen, an der Vorhangstange befestigt werden kann.

Aufgabe der vorliegenden Erfindung ist es deshalb, ein neues Profilelement zur Verwendung an Sonnenschutzeinrichtungen vorzuschlagen, mit dem die unerwünschte Durchbiegung kompensiert werden kann, ohne die Nachteile der bekannten Spannseillösungen aufzuweisen.

Diese Aufgabe wird durch ein Profilelement nach der Lehre des Anspruchs 1 gelöst.

Vorteilhafte Ausführungsformen der Erfindung sind Gegenstand der Unteransprüche.

Charakteristikum des erfindungsgemäßen Profilelements ist es, dass im Profilelement ein Druckstab vorgesehen ist, der zumindest abschnittsweise außerhalb der neutralen Biegefaser des Profilelements verläuft. Im Profilelement selbst sind zwei Endstücke befestigt, zwischen denen der Druckstab eingespannt werden kann. Die Länge des Druckstabes im Verhältnis zur Einspannlänge zwischen den Endlagern wird dabei so gewählt bzw. eingestellt, dass aufgrund der Längendifferenz ein Druck auf den Druckstab ausgeübt wird. Aufgrund seiner Steifigkeit bzw. aufgrund der entsprechenden Abstützung des Druckstabes im Profilelement wird dabei gewährleistet, dass der Druckstab selbst sich unter dem Druck nicht signifikant ausbaucht. Im Ergebnis bewirkt der Druckstab also eine in Richtung der Längsachse wirkende Kraft an den jeweiligen Endstücken. Aufgrund der Anordnung des Druckstabes und der Endstücke ist dabei gewährleistet, dass diese vom Druckstab aufgebrachten Kräfte außerhalb der neutralen Biegefaser wirken. Durch die auf die Endstücke wirkenden Kräfte wiederum wird eine Biegebelastung des Profilelements realisiert. Diese vom Druckstab verursachte Biegebelastung bewirkt eine entsprechend proportionale Biegeverformung des Profilelements. Wird nun das Profilelement in seiner Einbaulage so angebracht, dass der Druckstab oberhalb der neutralen Biegefaser des Profilelements verläuft, so wirkt die vom Druckstab verursachte Biegebelastung genau in die Gegenrichtung der von den Gewichtskräften einer Sonnenschutzeinrichtung bewirkten Biegebelastung, so dass sich beide Biegebelastungen überlagern und gegenseitig kompensieren. Da der Druckstab dabei oberhalb der neutralen Biegefaser verlaufen kann, ist eine solche Biegekompensation auch an Profilelementen einsetzbar, an deren Unterseite ein Funktionsprofilabschnitt, beispielsweise zur Aufnahme von Vorhangläufern, vorgesehen ist. Zur Führung des Druckstabs ist im Profilelement außerhalb der neutralen Biegefaser ein Profilabschnitt vorgesehen, in dem der Druckstab (06, 16, 25) aufgenommen ist.

In der einfachsten Bauart ist die Länge des Druckstabes gerade etwas länger als die freie Einspannlänge zwischen den Endlagern, so dass sich eine bestimmte Vorspannung aus der Längendifferenz ergibt. In dieser einfachen Ausführungsform kann weder die freie Einspannlänge noch die Länge des Druckstabes verändert werden. Die unveränderliche Längendifferenz bewirkt eine bestimmte Vorspannung des Profilelements und kann zur Kompensation einer nach unten gerichteten Gewichtsbelastung genutzt werden. Nachteilig an einer solchen fest vorgegebenen Vorspannung ist es aber, dass die Vorspannung des Druckstabes und die dadurch verursachte Biegeverformung des Profilelements nicht auf sich ändernde Verhältnisse eingestellt werden kann.

Es ist deshalb besonders vorteilhaft, wenn zwischen zumindest einem Endlager am Profilelement einerseits und dem Druckstab andererseits ein Einstellelement vorgesehen ist, mit dem die Länge des Druckstabes oder die Einspannlänge des Druckstabes, insbesondere der freie Abstand zwischen den Endlagern, veränderbar ist. Durch Einstellung des Einstellelements ist es dann möglich die vom Druckstab ausgeübten Vorspannkräfte zu variieren und damit die für die Kompensation der Gewichtskräfte zur Verfügung stehende Biegeverformung des Profilelements variabel einzustellen.

In welcher Bauart das Einstellelement ausgebildet ist, ist grundsätzlich beliebig. Besonders einfach und kostengünstig ist der Einsatz einer Einstellschraube als Einstellelement.

Um eine feinfühlige Einstellung der Vorspannung des Druckstabes und der dadurch verursachten Biegeverformung des Profilelements zu ermöglichen, ist es vorteilhaft, wenn die Einstellschraube am Endstück gelagert ist und mittels eines Druckelements auf die Stirnseite des Druckstabes wirkt. Im Ergebnis wird dann durch Verstellung der Einstellschraube eine Verschiebung des Druckelements verursacht, durch die die freie Einspannlänge des Druckstabs zwischen den Endlagern verkleinert oder vergrößert wird. Da die Einstellschraube nur mittelbar über das Druckelement auf den Druckstab wirkt, wird durch die Drehung der Einstellschraube keine unmittelbare Relativbewegung zwischen Einstellschraube und der Stirnseite des Druckstabes verursacht. Außerdem kann durch das Druckelement eine gezielte, insbesondere gleichmäßige, Druckverteilung an der Stirnseite des Druckstabes realisiert werden.

Gemäß einer bevorzugten Ausführungsform ist das Profilelement in der Art einer Vorhangstange oder Vorhangschiene oder Laufschiene ausgebildet. An dem Profilelement kann dann die Sonnenschutzeinrichtung, die insbesondere in der Art eines Stoffvorhangs oder Flächenvorhangs oder Raffrollos oder einer Vertikaljalousie ausgebildet ist, nach unten hängend befestigt werden. Die von der Sonnenschutzeinrichtung auf das Profilelement wirkenden Gewichtskräfte und die dadurch verursachte Durchbiegung nach unten kann durch die vom Druckstab aufgebrachte Vorspannung und die dadurch verursachte nach oben wirkende Durchbiegung des Profilelements in einer Weise kompensiert werden, dass sich die beiden Durchbiegungen einander überlagernd auslöschen. Insbesondere durch Einstellung der Vorspannung des Druckstabs mittels des Einstellelements kann die Vorspannung des Druckstabs so variiert werden, dass das Profilelement nach Aufbringung der Last durch Anhängen der Sonnenschutzeinrichtung im Ergebnis nicht durchhängt, sondern exakt in der Vertikalen zwischen den Wandhaltern verläuft.

Besonders große Vorteile bietet die Erfindung, wenn das Profilelement an der Unterseite einen nach unten offenen unteren Profilabschnitt aufweist, in dem die Sonnenschutzeinrichtung nach unten hängend und zur Seite verschieblich befestigt werden kann. Denn aufgrund der Anordnung des Druckstabes oberhalb der neutralen Faser des Profilelements besteht an der Unterseite des Profilelements weitgehende Gestaltungsfreiheit zur Gestaltung des Profilabschnitts, in dem die Sonnenschutzeinrichtung verschieblich gelagert wird.

Um ein unerwünschtes Ausbauchen bzw. Verbiegen des Druckstabes unter der Vorspannung weitgehend zu vermeiden bzw. gänzlich auszuschließen, ist es besonders vorteilhaft, wenn an der Oberseite des Profilelements oberhalb der neutralen Biegefaser ein oberer Profilabschnitt vorgesehen ist, in dem der Druckstab aufgenommen wird.

Bevorzugt sollte der Außenquerschnitt des Druckstabes dabei zumindest abschnittsweise mit dem Innenquerschnitt des oberen Profilabschnitts übereinstimmen, um somit eine formschlüssige seitliche Abstützung des Druckstabes zu gewährleisten. Dieser Formschluss zwischen dem oberen Profilabschnitt des Profilelements einerseits und dem Druckstab andererseits gewährleistet eine sehr stabile Abstützung des Druckstabes und verhindert auch bei hohen Vorspannungen ein unerwünschtes Ausbiegen oder Ausbauchen des Druckstabes.

Im Hinblick auf eine klare Funktionscharakteristik des Profilelements ist es besonders vorteilhaft, wenn dieses Profilelement einen horizontal verlaufenden Mittelsteg aufweist, der sich entlang der neutralen Biegefaser des Profilelements erstreckt und zugleich den oberen Profilabschnitt zur Aufnahme des Druckstabes und den unteren Profilabschnitt zur Befestigung der Sonnenschutzeinrichtung voneinander trennt.

Besonders einfach und zuverlässig ist die Befestigung des Profilelements mittels bekannter Wandbefestigungselemente, die beispielsweise auskragend an der Wand angeschraubt werden, möglich.

Um das erfindungsgemäße Profilelement lastübertragend mit dem Wandbefestigungselementen verbinden zu können, können geeignete Koppelelemente, beispielsweise Kulissensteine, Verwendung finden. Diese Koppelelemente können bei der Befestigung des Profilelements an den Wandbefestigungselementen formschlüssig in den oberen Profilabschnitt des Profilelements eingesteckt und formschlüssig umschlossen werden.

Alternativ oder additiv zu dieser Art von Koppelelementen sind auch Wandbefestigungselemente denkbar, mit denen ihrerseits ein Drehmoment auf die Enden des Profilelements übertragen werden kann. Derartige Wandbefestigungselemente sind beispielsweise aus der DE 299 00 280 U1 bekannt. Durch das zusätzlich von den Wandbefestigungselementen aufgebrachte Drehmoment wird es möglich, die durch die Vorspannung des Druckstabes verursachte Durchbiegung des Profilelements wiederum teilweise zu kompensieren. Damit gelingt eine leichtere Nachkorrektur der Ausrichtung der Profilelemente im Endbereich. Insbesondere kann ein leichtes Absenken der Enden der Profilelemente mit relativ geringem Kraftaufwand kompensiert werden. Die entsprechenden Drehmomente müssen vom Wandbefestigungselement in die darunterliegende Wand abgeleitet werden.

Zur Realisation des erfindungsgemäßen Profilelements können auch einfache Hohlprofile, beispielsweise Hohlrohre mit eckigem oder rundem Querschnitt, verwendet werden. Um die gegebenenfalls erwünschten Profilabschnitte zur Aufnahme des Druckstabes zu realisieren, kann in das Hohlprofil ein Einsteckprofil, beispielsweise aus Kunststoff, eingesteckt werden. Der Querschnitt des Hohlprofils und der Querschnitt des Einsteckprofils stimmen dabei zumindest abschnittsweise soweit überein, dass das Einsteckprofil formschlüssig im Profilelement umfasst ist. Außerdem enthält das Einsteckprofil oberhalb der neutralen Biegefaser des Hohlprofils einen Profilabschnitt, in dem der Druckstab formschlüssig aufgenommen wird.

Neben der Verwendung des erfindungsgemäßen Profilelements zur Abhängung von Sonnenschutzeinrichtungen, insbesondere Stoffvorhängen, Flächenvorhängen, Raffrollos, Vertikaljalousien oder sonstigen Sonnenschutzelementen, kann der Erfindungsgegenstand auch eingesetzt werden, um Beschwerungsstäbe zur Verwendung an Sonnenschutzeinrichtungen zu realisieren. Diese Beschwerungsstäbe werden an der Unterseite einer Sonnenschutzeinrichtung, beispielsweise eines Raffrollos oder eines Stoffvorhangs, befestigt und dienen mit ihrem Eigengewicht dazu, einen sicheren Lauf der Sonnenschutzeinrichtung beim Hoch- und Herunterfahren zu gewährleisten. Um die Anzahl der notwendigen Befestigungspunkte des Profilelements an der Sonnenschutzreinrichtung zu reduzieren und zugleich eine Durchbiegung des Beschwerungsstabs aufgrund seines Eigengewichts zu vermeiden, dient wiederum der erfindungsgemäße Druckstab, mit dem der vom Eigengewicht verursachten Durchbiegung kompensatorisch entgegengewirkt werden kann.

Weiter gibt es im Bereich der Sonnenschutzvorrichtungen auch vertikal verschiebbare Vorhänge, die in vertikal gespannten Seilführungen geführt sind. Die Vorhänge selbst sind dabei häufig als faltbare Plisseevorhänge ausgebildet. Zur Führung des Vorhangs in der Seilführung sind an dessen Oberseite und/oder Unterseite Profilelemente vorgesehen, durch deren Verschiebung der Vorhang an seiner Ober- oder Unterkante in der Seilführung nach oben oder unten geschoben werden kann. Auch an diesen gespannten Anlagen kann eine unerwünschte Durchbiegung auftreten. Durch den erfindungsgemäßen Einsatz eines Druckstabes in diesen Profilelementen ist die Durchbiegung vermeidbar.

Verschiedene Ausführungsformen der Erfindung sind in den Zeichnungen schematisiert dargestellt und werden nachfolgend beispielhaft erläutert.

Es zeigen:
- Fig. 1: eine erste Ausführungsform eines erfindungsgemäßen Profilelements in aufgebrochener seitlicher Darstellung;
- Fig. 2: das Profilelement gemäß Fig. 1 in Sicht von der Stirnseite aus;
- Fig. 3: das Profilelement gemäß Fig. 1 im Längsschnitt;
- Fig. 4: das Profilelement gemäß Fig. 1 nach Befestigung an einem Wandhalter im Querschnitt;
- Fig. 5: ein zweites erfindungsgemäßes Profilelement nach Anbringung an zwei Wandhaltern in vorgespanntem Zustand;
- Fig. 6: das Profilelement gemäß Fig. 5 in seitlicher Ansicht von der Stirnseite aus;
- Fig. 7: das Profilelement gemäß Fig. 6 im Längsschnitt entlang der Schnittlinie C-C;

Fig. 1 zeigt eine erste Ausführungsform 01 eines erfindungsgemäßen Profilelements. Das Profilelement 01 ist als Laufschiene konstruiert und dient der Abhängung eines Vorhangs oder Ähnlichem. Das Profilelement 01 selbst kann, wie in Fig. 4 dargestellt, mittels Wandbefestigungselementen 02 an einer Wand befestigt werden.

Fig. 2 zeigt das Profilelement 01 im Querschnitt. Das Profilelement 01 weist dabei einen oberen Profilabschnitt 03 und einen unteren Profilabschnitt 04 auf, wobei die beiden Profilabschnitte 03 und 04 von einem horizontal verlaufenden Mittelsteg 05 voneinander getrennt werden. Der Mittelsteg 05 verläuft dabei gerade entlang der neutralen Biegefaser des Profilelements 01.

Im oberen Profilabschnitt 03 kann parallel zur Längsachse des Profilelements 01 ein Druckstab 06 formschlüssig aufgenommen werden. Der untere Profilabschnitt 04 dagegen dient zur Aufnahme von Vorhangläufern, mit denen ein Vorhang seitlich verschiebbar in dem Profilelement 01 abgehängt werden kann.

Wie aus Fig. 3 ersichtlich, erstreckt sich der Druckstab 06 zwischen zwei Endstücken 07 und 08 parallel zur Längsachse des Profilelements 01 und oberhalb der neutralen Biegefaser des Profilelements 01. Die Endstücke 07 und 08 sind zumindest an ihrer Unterseite mit dem Profilelement 01 starr verbunden, was beispielsweise durch Einkleben der Endstücke 07 und 08 in den oberen Profilabschnitt 03 realisiert werden kann. Zwischen den Stirnseiten 09 und den nach innen gerichteten Enden der Endstücke 07 ist dabei jeweils noch ein Druckelement 10 zwischengeordnet. Mittels einer in den Endstücken 07 und 08 jeweils vorgesehenen Einstellschraube 11 können die Druckstücke 10 seitlich im oberen Profilabschnitt 03 verschoben werden, und dadurch die Einspannlänge zwischen den beiden Endstücken 07 und 08 verlängert oder verkürzt werden. Abhängig von der Längendifferenz zwischen der Länge des Druckstabes 06 einerseits und der freien Einspannlänge zwischen den Endstücken 07 und 08 vermittelt über die Druckelemente 10 andererseits baut sich eine Vorspannung auf, durch die sich das Profilelement 01, wie in Fig. 3 schematisiert dargestellt wird, nach oben durchbiegt. Wird nun im unteren Profilabschnitt 04 ein Vorhang aufgehängt und wirkt die Gewichtskraft des Vorhangs auf das Profilelement 01, so kann die von den Gewichtskräften verursachte nach unten gerichtete Durchbiegung des Profilelements 01 dahingehend kompensiert werden, dass die Vorspannung des Druckstabes 06 gerade so eingestellt wird, dass die nach oben gerichtete Durchbiegung des Profilelements gerade der nach unten gerichteten Durchbiegung des Profilelements entspricht. Im Ergebnis heben sich beide Kraftkomponenten und die jeweils dadurch verursachten Durchbiegungen gegenseitig auf und das Profilelement 01 erstreckt sich ohne wesentliche Durchbiegung nach oben oder unten zwischen den Wandbefestigungselementen 02.

In den Endabschnitten 12 des oberen Profilabschnitts 03 können Koppelelemente 13, beispielsweise Kulissensteine, seitlich in das Profilelement 01 eingesteckt werden, um die Wandbefestigung 02 mittels Befestigungsschrauben an dem Profilelement 01 zu fixieren.

Fig. 5 zeigt eine zweite Ausführungsform 14 eines erfindungsgemäßen Profilelements, bei dem im Inneren ein Druckstab eine Vorspannung auf das Profilelement 14 aufbringt, in seitlicher Ansicht. Das Profilelement 14 erstreckt sich dabei zwischen zwei Wandbefestigungselementen 15. Aufgrund der Vorspannung des im Inneren verlaufenden Druckstabes 16 biegt sich das Profilelement 14 nach oben.

Fig. 6 zeigt das Profilelement 14 in seitlicher Ansicht. Oberhalb des Mittelstegs 17 kann eine Einstellschraube 18 jeweils stirnseitig in einen oberen Profilabschnitt des Profilelements 14 eingeschraubt werden. In dem oberen Profilabschnitt ist ein zylindrischer Druckstab 19 aufgenommen. Abhängig von der Einstellung der Einstellschrauben 18 wird die Vorspannung des Druckstabes 19 verändert und es kann die vom Druckstab 19 verursachte Durchbiegung nach oben vergrößert oder verkleinert werden. Durch das Einschrauben der Einstellschraube 18 direkt in ein Gewinde am Profilelement 14 wirkt die Einstellschraube 18 zugleich als Endstück, mit der die Vorspannung des Druckstabes 19 auf das Profilelement 14 übertragen werden kann.

Wird nun in den unteren Profilabschnitt 20 des Profilelements 14 ein Vorhang mit Vorhangläufern 21 verschieblich gelagert, so wirken über die Vorhangläufer 21 die Gewichtskräfte des Vorhangs nach unten gerichtet auf das Profilelement 14 und damit der vom Druckstab 19 verursachten Durchbiegung nach oben gerade entgegen.

Wie in Fig. 7 dargestellt, kann durch geeignete Einstellung der Einstellschrauben 18 die Durchbiegung des Profilelements 14 gerade so justiert werden, dass sich die von der Gewichtskraft verursachte Wirkung einerseits und die vom Druckstab 19 verursachte Durchbiegung andererseits gerade kompensieren und das Profilelement 14 im Wesentlichen ohne Durchbiegung zwischen den Wandbefestigungselementen 15 verläuft.

## Patentansprüche

1. Profilelement (01, 14, 22) zur Befestigung für oder an einer Sonnenschutzeinrichtung, wobei das Profilelement (01, 14, 22) mittelbar oder unmittelbar mit der Sonnenschutzeinrichtung lastübertragend verbunden werden kann, und wobei das Profilelement (01, 14, 22) eine neutrale Biegefaser aufweist, die parallel zur Längsachse des Profilelements (01, 14, 22) verläuft,
**dadurch gekennzeichnet,**
**dass** am Profilelement (01, 14, 22) ein Druckstab (06, 16, 25) vorgesehen ist, der zumindest abschnittsweise außerhalb der neutralen Biegefaser des Profilelements (01, 14, 22) verläuft, wobei im Profilelement (01, 14, 22) außerhalb der neutralen Biegefaser ein Profilabschnitt (03, 19, 24) vorgesehen ist, in dem der Druckstab (06, 16, 25) aufgenommen ist, und wobei der Druckstab (06, 16, 25) zwischen zwei am Profilelement (01, 14, 22) befestigten Endstücken (07, 08, 18, 26) unter Druck eingespannt werden kann.

2. Profilelement nach Anspruch 1,
**dadurch gekennzeichnet,**
**dass** zwischen zumindest einem Endstück (07, 08, 18, 26) am Profilelement (01, 14, 22) einerseits und dem Druckstab (06, 16, 25) andererseits ein Einstellelement vorgesehen ist, mit dem die Länge des Druckstabes oder die Einspannlänge des Druckstabes (06, 16, 25), insbesondere der Abstand zwischen den Endlagern (07, 08, 18, 26), veränderbar ist.

3. Profilelement nach Anspruch 2,
**dadurch gekennzeichnet,**
**dass** das Einstellelement in der Art einer Einstellschraube (11, 18, 27) ausgebildet ist.

4. Profilelement nach Anspruch 3,
**dadurch gekennzeichnet,**
**dass** die Einstellschraube (11) am Endstück (07) gelagert ist, wobei durch Einstellung der Einstellschraube (11) die Lage eines Druckelements (10) entlang der Längsachse des Profilelements (01) einstellbar ist, und wobei das Druckelement (10) an der Stirnseite (09) des Druckstabes (06) zur Anlage kommt.

5. Profilelement nach einem der Ansprüche 1 bis 4,
**dadurch gekennzeichnet,**
**dass** das Profilelement (01, 14, 22) in der Art einer Vorhangstange oder Vorhangschiene oder Laufschiene ausgebildet ist, an der die Sonnenschutzeinrichtung, insbesondere ein Stoffvorhang oder ein Flächenvorhang oder ein Raffrollo oder eine Vertikaljalousie, mittelbar oder unmittelbar nach unten hängend lastübertragend befestigt werden kann.

6. Profilelement nach Anspruch 5,
**dadurch gekennzeichnet,**
**dass** das Profilelement (01, 14) an der Unterseite einen nach unten offenen unteren Profilabschnitt (04, 20) aufweist, in dem die Sonnenschutzeinrichtung, insbesondere ein Stoffvorhang oder ein Flächenvorhang oder ein Raffrollo oder eine Vertikaljalousie, nach unten hängend und zur Seite verschieblich lastübertragend gelagert werden kann.

7. Profilelement nach einem der Ansprüche 1 bis 6,
**dadurch gekennzeichnet,**
**dass** an der Oberseite des Profilelements (01, 14, 22) oberhalb der neutralen Biegefaser ein oberer Profilabschnitt (03, 19, 24) vorgesehen ist, in dem der Druckstab (06, 16, 25) aufgenommen ist.

8. Profilelement nach Anspruch 7,
**dadurch gekennzeichnet,**
**dass** der Außenquerschnitt des Druckstabs (06, 16, 25) zumindest abschnittsweise mit dem Innenquerschnitt des oberen Profilabschnitts (03, 19, 24) übereinstimmt und der Druckstab (06, 16, 25) vom oberen Profilabschnitt (03, 19, 24) zumindest abschnittsweise formschlüssig seitlich abgestützt wird.

9. Profilelement nach Anspruch 7 oder 8,
**dadurch gekennzeichnet,**
**dass** das Profilelement (01, 14) einen horizontal verlaufenden Mittelsteg (05, 17) aufweist, der sich entlang der neutralen Biegefaser des Profilelements (01, 14) erstreckt, wobei der Mittelsteg (05, 17) den oberen Profilabschnitt (03, 19) zur Aufnahme des Druckstabes (06, 16) und den unteren Profilschnitt (04, 20) zur Befestigung der Sonnenschutzeinrichtung voneinander trennt.

10. Profilelement nach einem der Ansprüche 1 bis 9,
**dadurch gekennzeichnet,**
**dass** das Profilelement (01, 14, 22) zwischen zwei Wandbefestigungselementen (02, 15, 28) an einer Wand befestigbar ist.

11. Profilelement nach Anspruch 10,
**dadurch gekennzeichnet,**
**dass** die Wandbefestigungselemente (02) mittels Koppelelementen (13), insbesondere Kulissensteinen, mit dem Profilelement (01) verbunden werden können, wobei die Koppelelemente (13) zumindest abschnittsweise formschlüssig vom oberen Profilabschnitt (03) umschlossen werden.

12. Profilelement nach Anspruch 10,
**dadurch gekennzeichnet,**
**dass** mit sich an der Wand abstützenden Wandbefestigungselementen (28) ein Drehmoment auf das Profilelement (22) übertragen werden kann.

13. Profilelement nach einem der Ansprüche 1 bis 12,
**dadurch gekennzeichnet,**
**dass** das Profilelement (22) in der Art eines Hohlprofils, insbesondere in der Art eines Hohlrohrs, ausgebildet ist, wobei sich entlang der Längsachse des Hohlprofils (22) ein Einsteckprofil (23) erstreckt, das den Querschnitt des Hohlprofils (22) zumindest teilweise ausfüllt, und wobei das Einsteckprofil (23) oberhalb der neutralen Biegefaser des Hohlprofils (22) einen Profilabschnitt (24) aufweist, in dem der Druckstab (25) aufgenommen ist.

14. Profilelement nach einem der Ansprüche 1 bis 4 und 7 bis 13,
**dadurch gekennzeichnet,**
**dass** das Profilelement in der Art eines Beschwerungsstabes ausgebildet ist, der zur Beschwerung an der Unterseite der Sonnenschutzeinrichtung befestigt werden kann.

15. Profilelement nach einem der Ansprüche 1 bis 4 und 7 bis 13,
**dadurch gekennzeichnet,**
**dass** das Profilelement in der Art eines Führungsprofils an der Oberseite und/oder Unterseite eines in einer gespannten Seilführung geführten Vorhangs ausgebildet ist.

## Claims

1. A profile element (01, 14, 22) for mounting a sun protection device or for being mounted on a sun protection device, the profile element (01, 14, 22) being indirectly or directly connected in a load transmitting manner to the sun protection device, and the profile element (01, 14, 22) having a neutral bending fibre which runs parallel to the longitudinal axis of the profile element (01, 14, 22),
**characterised in that**
a pressure rod (06, 16, 25), which runs, at least partially, outside the neutral bending fibre of the profile element (01, 14, 22), is provided on the profile element (01, 14, 22), a profile section (03, 19, 24), which accommodates the pressure rod (06, 16, 25), being provided in the profile element (01, 14, 22) outside the neutral bending fibre, and the pressure rod (06, 16, 25) being clamped under pressure between two end pieces (07, 08, 18, 26) mounted on the profile element (01, 14, 22).

2. The profile element according to claim 1,
**characterised in that**
an adjusting element is provided between at least one end piece (07, 08, 18, 26) on the profile element (01, 14, 22) on the one hand and the pressure rod (06, 16, 25) on the other hand, by means of which the length of the pressure rod or the clamping length of the pressure rod (06, 16, 25), in particular the distance between the end bearings (07, 08, 18, 26), is changeable.

3. The profile element according to claim 2,
**characterised in that**
the adjusting element is realized in the manner of an adjusting screw (11, 18, 27).

4. The profile element according to claim 3,
**characterised in that**
the adjusting screw (11) is arranged at the end piece (07), the position of a pressure element (10) being adjustable along the longitudinal axis of the profile element (01) by the adjustment of the adjusting screw (11), and the pressure element (10) coming to rest on the end face (09) of the pressure rod (06).

5. The profile element according to any one of claims 1 to 4,
**characterised in that**
the profile element (01, 14, 22) is realized in the manner of a curtain rod or a curtain rail or a running rail, on which the sun protection device, in particular a fabric curtain or a panel blind or a roman blind or a vertical blind, is mounted in a load transmitting manner indirectly or directly hanging downward.

6. The profile element according to claim 5,
**characterised in that**
the profile element (01, 14) has a lower profile section (04, 20) on its bottom, which is open toward the bottom, the sun protection device, in particular a fabric curtain or a panel blind or a roman blind or a vertical blind, being arranged in said lower profile section in a load transmitting manner hanging downward and being movable to the side.

7. The profile element according to any one of claims 1 to 6,
**characterised in that**
an upper profile section (03, 19, 24), which accommodates the pressure rod (06, 16, 25), is provided on the top of the profile element (01, 14, 22) above the neutral bending fibre.

8. The profile element according to claim 7,
**characterised in that**
the external cross section of the pressure rod (06, 16, 25) corresponds, at least partially, to the internal cross section of the upper profile section (03, 19, 24) and the pressure rod (06, 16, 25) is supported laterally, at least partially, in a positive fitting manner by the upper profile section (03, 19, 24).

9. The profile element according to claim 7 or 8,
**characterised in that**
the profile element (01, 14) has a horizontally running central web (05, 17) which extends along the neutral bending fibre of the profile element (01, 14), the central web (05, 17) separating the upper profile section (03, 19) for accommodating the pressure rod (06, 16) from the lower profile section (04, 20) for mounting the sun protection device from each other.

10. The profile element according to any one of claims 1 to 9,
**characterised in that**
the profile element (01, 14, 22) is mounted between two wall mounting elements (02, 15, 28) on a wall.

11. The profile element according to claim 10,
**characterised in that**
the wall mounting elements (02) are connected to the profile element (01) by means of coupling elements (13), in particular slide blocks, the coupling elements (13) being, at least partially, enclosed in a positive fitting manner by the upper profile section (03).

12. The profile element according to claim 10,
**characterised in that**
a torque is transmitted to the profile element (22) by means of the wall mounting elements (28) resting on the wall.

13. The profile element according to any one of claims 1 to 12,
**characterised in that**
the profile element (22) is realized in the manner of a hollow profile, in particular in the manner of a hollow tube, an insertion profile (23), which fills out the cross section of the hollow profile (22) at least partially, extending along the longitudinal axis of the hollow profile (22), and the insertion profile (23) having a profile section (24), which accommodates the pressure rod (25), above the neutral bending fibre of the hollow profile (22).

14. The profile element according to any one of claims 1 to 4 and 7 to 13,
**characterised in that**
the profile element is realized in the manner of a weighting rod which is mounted on the bottom of the sun protection device for weighting the same.

15. The profile element according to any one of claims 1 to 4 and 7 to 13,
**characterised in that**
the profile element is realized in the manner of a guide profile on the top and/or bottom of a curtain guided in a stretched rope guide.

## Revendications

1. Élément profilé (01, 14, 22) pour le montage d'un dispositif de protection solaire ou pour être monté sur un dispositif de protection solaire, l'élément profilé (01, 14, 22) étant raccordé indirectement ou directement de manière à transmettre la charge au dispositif de protection solaire, et l'élément profilé (01, 14, 22) ayant une fibre de flexion neutre qui passe parallèlement par rapport à l'axe longitudinal de l'élément profilé (01, 14, 22),
**caractérisé en ce qu'**
une barre de pression (06, 16, 25), qui passe, au moins partiellement, à l'extérieur de la fibre de flexion neutre de l'élément profilé (01, 14, 22), est prévue sur l'élément profilé (01, 14, 22), une section profilée (03, 19, 24), dans laquelle la barre de pression (06, 16, 25) est logée, étant prévue dans l'élément profilé (01, 14, 22) à l'extérieur de la fibre de flexion neutre, et la barre de pression (06, 16, 25) étant serrée sous pression entre deux pièces d'extrémité (07, 08, 18, 26) montées sur l'élément profilé (01, 14, 22).

2. Élément profilé selon la revendication 1,
**caractérisé en ce qu'**
un élément de réglage est prévu entre au moins une pièce d'extrémité (07, 08, 18, 26) sur l'élément profilé (01, 14, 22) d'une part et la barre de pression (06, 16, 25) d'autre part, au moyen duquel la longueur de la barre de pression ou la longueur de serrage de la barre de pression (06, 16, 25), notamment la distance entre les paliers d'extrémité (07, 08, 18, 26), est changeable.

3. Élément profilé selon la revendication 2,
**caractérisé en ce que**
l'élément de réglage est réalisé à la manière d'une vis de réglage (11, 18, 27).

4. Élément profilé selon la revendication 3,
**caractérisé en ce que**
la vis de réglage (11) est disposée sur la pièce d'extrémité (07), la position de l'élément de pression (10) étant réglable le long de l'axe longitudinal de l'élément profilé (01) par le réglage de la vis de réglage (11), et l'élément de pression (10) prenant appui sur la face d'extrémité (09) de la barre de pression (06).

5. Élément profilé selon l'une quelconque des revendications 1 à 4,
**caractérisé en ce que**
l'élément profilé (01, 14, 22) est réalisé à la manière d'une tringle à rideau ou un rail de rideau ou un rail de roulement, sur laquelle/lequel le dispositif de protection solaire, notamment un rideau en tissu ou un panneau coulissant ou un store bateau ou un store vertical, est monté de manière à transmettre la charge indirectement ou directement en étant suspendu vers le bas.

6. Élément profilé selon la revendication 5,
**caractérisé en ce que**
l'élément profilé (01, 14) a une section profilée inférieure (04, 20) sur la face inférieure qui est ouverte vers le bas, le dispositif de protection solaire, notamment un rideau en tissu ou un panneau coulissant ou un store bateau ou un store vertical, étant disposé dans ladite section profilée inférieure de manière à transmettre la charge en étant suspendu vers le bas et déplaçable latéralement.

7. Élément profilé selon l'une quelconque des revendications 1 à 6,
**caractérisé en ce qu'**
une section profilée supérieure (03, 19, 24), dans laquelle est logée la barre de pression (06, 16, 25), est prévue au-dessus de la fibre de flexion neutre sur la face supérieure de l'élément profilé (01, 14, 22).

8. Élément profilé selon la revendication 7,
**caractérisé en ce que**
la section transversale externe de la barre de pression (06, 16, 25) correspond, au moins partiellement, à la section transversale interne de la section profilée supérieure (03, 19, 24) et la barre de pression (06, 16, 25) de la section profilée supérieure (03, 19, 24) est appuyée latéralement, au moins partiellement, par liaison de forme.

9. Élément profilé selon la revendication 7 ou 8,
**caractérisé en ce que**
l'élément profilé (01, 14) a une âme centrale (05, 17) qui passe horizontalement et qui s'étend le long de la fibre de flexion neutre de l'élément profilé (01, 14), l'âme centrale (05, 17) séparant la section profilée supérieure (03, 19) pour le logement de la barre de pression (06, 16) et la section profilée inférieure (04, 20) pour le montage du dispositif de protection solaire.

10. Élément profilé selon l'une quelconque des revendications 1 à 9,
**caractérisé en ce que**
l'élément profilé (01, 14, 22) est monté entre deux éléments de montage de paroi (02, 15, 28) sur une paroi.

11. Élément profilé selon la revendication 10,
**caractérisé en ce que**
les éléments de montage de paroi (02) sont raccordés à l'élément profilé (01) au moyen d'éléments de couplage (13), notamment de coulisseaux, les éléments de couplage (13) étant, au moins partiellement, entourés par liaison de forme par la section profilée supérieure (03).

12. Élément profilé selon la revendication 10,
**caractérisé en ce qu'**
un couple de rotation est transmis à l'élément profilé (22) au moyen d'éléments de montage de paroi (28) qui s'appuient sur la paroi.

13. Élément profilé selon l'une quelconque des revendications 1 à 12,
**caractérisé en ce que**
l'élément profilé (22) est réalisé à la manière d'un profil creux, notamment à la manière d'un tube creux, un profil d'insertion (23), qui remplit la section transversale du profil creux (22) au moins partiellement, s'étendant le long de l'axe longitudinal du profil creux (22), et le profil d'insertion (23) ayant une section profilée (24), dans la quelle est logée la barre de pression (25), au-dessus de la fibre de flexion neutre du profil creux (22).

14. Élément profilé selon l'une quelconque des revendications 1 à 4 et 7 à 13,
**caractérisé en ce que**
l'élément profilé est réalisé à la manière d'une barre de lestage qui est montée sur la face inférieure du dispositif de protection solaire pour le lestage.

15. Élément profilé selon l'une quelconque des revendications 1 à 4 et 7 à 13,
**caractérisé en ce que**
l'élément profilé est réalisé à la manière d'un profilé de guidage sur la face supérieure et/ou la face inférieure d'un rideau guidé dans un guidage de corde tendu.
